# EUROPÄISCHE PATENTSCHRIFT

(11) **EP 3 643 208 B1**
(45) Veröffentlichungstag und Bekanntmachung des Hinweises auf die Patenterteilung: **11.05.2022**
(21) Anmeldenummer: 19205478.1
(22) Anmeldetag: 25.10.2019
(51) Int. Cl.: A47F 5/04

(54) **LAGERGESTELL FÜR FLASCHEN**
STANDSDISPLAY FOR BOTTLES
SUPPORT DE STOCKAGE POUR BOUTEILLES

(30) Priorität: 26.10.2018 DE 202018106151 U
(43) Veröffentlichungstag der Anmeldung: 29.04.2020
(73) Patentinhaber: Weinzierl, Klaus, 94342 Straßkirchen (DE); Enne, Thomas, 3433 Königstetten (AT)
(72) Erfinder: Peitl, Reinhard, 4030 Linz (AT); Peitl, Friedrich, 4030 Linz (AT)
(74) Vertreter: Prüfer & Partner mbB Patentanwälte · Rechtsanwälte

(56) Entgegenhaltungen:
- DE-A1- 3 904 112
- DE-A1- 10 009 163

## Beschreibung

Die Erfindung betrifft ein modulares Lagergestell zum Lagern von Flaschen, vorzugsweise von Weinflaschen. Die modulare Bauweise betrifft die Anzahl der Flaschen, welche pro Stockwerk gelagert werden können.

Es sind bereits modulare Lagergestelle bekannt, wobei hier die Flaschenhalter zwar gedreht werden können, aber das Lagergestell an der Decke des Raumes befestigt werden muss, und somit nicht verschoben werden kann oder auf Tischen abgestellt werden kann.

DE 39 04 112 A1 offenbart ein Lagergestell für Flaschen mit modularen Stockwerken, wobei die modularen Stockwerke übereinander auf einer Trageplatte angeordnet sind.

Der Erfindung liegt die Aufgabe zugrunde, ein verbessertes Lagergestell anzugeben.

Die Aufgabe wird gelöst mit dem Gegenstand des Anspruchs 1.

Das Lagergestell kann als modulares Lagergestell ausgebildet sein. Modulares Lagergestell bedeutet vorzugsweise, dass einzelne Komponenten des Lagergestells austauschbar und/oder variierbar bzw. erweiterbar sind. Insbesondere kann die Fußplatte gegen eine größere oder kleinere Fußplatte getauscht werden und/oder die Anzahl der Stockwerke kann variiert werden und/oder die Anzahl der Flaschenhalter kann vergrößert oder verkleinert werden.

Unter dem modularen Stockwerk versteht man hier die unterschiedliche Anzahl der Flaschenhalter welche pro Stockwerk ausgebildet sein können, dabei setzt sich jedes Stockwerk aus einer gewissen Anzahl Flaschenhalter und Zwischenstücken zusammen. Bei dem erfindungsgemäßen Lagergestell sind mehrere Flaschenhalter, vorzugsweise vier, sechs, acht oder zehn Flaschenhalter, pro Stockwerk möglich. Durch die Dreheinrichtung sind die Stockwerke des Lagergestells drehbar gelagert, wobei die Drehachse parallel zur Säule ausgebildet ist. Vorzugsweise kann die Anzahl der Flaschenhalter pro Stockwerk nach oben hin auch verringert werden, d.h. dass z.B. ein Stockwerk mit vier Flaschenhaltern über einem Stockwerk mit sechs Flaschenhaltern angeordnet wird.

Insbesondere bedeutet freistehend, dass keine Verbindung mit einer Wand oder einer Decke vorhanden ist. Der Vorteil eines freistehenden Lagergestells ist die Mobilität des Lagergestells, da keine Befestigung mit einer Zimmerdecke oder Wand benötigt wird und dadurch das Lagergestell ohne eine zusätzliche Befestigung an einem anderen Ort aufgestellt werden kann. Ein weiterer Vorteil ist, dass das Lagergestell auch auf beweglichen Teilen, wie z.B. Tischen aufgestellt werden kann. Das Lagergestell kann in Innenräumen und/oder auch im Freien aufgestellt bzw. verwendet werden.

Es kann vorgesehen sein, dass an der Fußplatte Füße ausgebildet sind. Die Füße können sowohl aus rutschfestem und/oder aus weichem Material ausgebildet sein. Eine Ausbildung des Lagergestells mit Füßen kann besonders bevorzugt auf einem Tisch abgestellt werden. Ein rutschfestes Material ermöglicht einen sicheren Stand und ein sicheres Drehen der Stockwerke während sich die Fußplatte des Lagergestells nicht verschiebt. Vorzugsweise erlaubt ein weiches Material das Aufstellen auf mobilen Gegenständen, wie z.B. Tischen, ohne deren Oberfläche zu zerkratzen.

Es kann vorgesehen sein, dass an der Fußplatte Laufrollen ausgebildet oder mit der Fußplatte verbunden sind. Dadurch ist das Lagergestell transportierbar bzw. verfahrbar oder mobil ausgebildet und kann verschoben werden. Vorzugsweise ist das Lagergestell mit Laufrollen am Boden angeordnet.

Es kann vorgesehen sein, dass mehr als zwei modulare Stockwerke übereinander angeordnet sind, wobei entsprechend der möglichen maximalen Anzahl der modularen Stockwerke die Größe der Fußplatte variieren kann. Beispielsweise kann die Fußplatte bei 2 bis 5 Stockwerken eine Länge der Seitenkanten zwischen einschließlich 20 cm bis 40 cm Seitenkante aufweisen. Bei 6 bis 10 Stockwerken kann eine Fußplatte mit einer Länge der Seitenkanten zwischen einschließlich 30 cm bis 70 cm Seitenkante vorgesehen sein. Bei 11 bis 15 Stockwerken kann eine Fußplatte mit einer Länge der Seitenkanten zwischen einschließlich 60 cm bis 120 cm Seitenkante vorgesehen sein.

Um die Standfestigkeit zu erhöhen kann vorgesehen sein, dass die Fußplatte ein Material mit einer hohen Dichte aufweist oder mit einem Material hoher Dichte verbunden ist oder aus einem Material mit einer hohen Dichte besteht. Dadurch wird das Gewicht der Fußplatte erhöht und die Standfestigkeit verbessert. Die Dichte des Materials kann im Bereich zwischen einschließlich 2 g/cm³ und 14 g/cm³, vorzugsweise im Bereich zwischen 4 g/cm³ und 12 g/cm³ liegen. Als Material kann Beispielsweise ein Metall, insbesondere Eisen oder Stahl oder Gusseisen, oder ein Stein, zum Beispiel Marmor oder Granit oder Beton verwendet werden. Das Material kann als massives Material in kraftschlüssiger Verbindung mit der Fußplatte vorgesehen sein oder als Granulat in einen Hohlraum der Fußplatte eingebracht werden. Alternativ kann die Fußplatte aus dem Material bestehen, beispielsweise aus Stahl, oder Gusseisen, oder Stein.

Es kann vorgesehen sein, dass die Flaschenhalter und Zwischenstücke jedes Stockwerks derart zueinander angeordnet sind, dass die Anordnung in der Mitte einen quadratischen Freiraum bildet. Durch den quadratischen Freiraum können die Stockwerke um die Säule herum angeordnet werden.

Erfindungsgemäß ist vorgesehen, dass mindestens eine Lochscheibe auf mindestens einem der modularen Stockwerke derart angeordnet ist, dass die Löcher der Lochscheibe von den Zapfen des darunter angeordneten Flaschenhalters und/oder Zwischenstücks durchgriffen werden. Damit wird das Stockwerk, welches aus mehreren Flaschenhaltern und mehreren Zwischenstücken besteht, stabilisiert. Die Lochscheibe hält die Stockwerke zusammen.

Es kann vorgesehen sein, dass mindestens eine Lochscheibe auf dem obersten modularen Stockwerk derart angeordnet ist, dass die Löcher der Lochscheibe von den Zapfen des darunter angeordneten Flaschenhalters und/oder Zwischenstücks durchgriffen werden. Vorzugsweise sind auf dem obersten modularen Stockwerk mehrere Lochscheiben angeordnet, um die Zapfen des obersten Stockwerks komplett zu bedecken.

Es kann vorgesehen sein, dass das modulare Stockwerk vier, sechs, acht oder zehn Flaschenhalter für Flaschen aufweist, wobei jeweils zwei, drei, vier oder fünf Flaschenhalter parallel nebeneinander ausgebildet sind und sich ein Flaschenhalter-paar/-tripel/-quartett oder -quintett von der Säule aus gesehen in Nordrichtung und das zweite Flaschenhalter-paar/-tripel/-quartett oder -quintett in die Südrichtung erstreckt.

Es kann vorgesehen sein, dass mehrere modulare Stockwerke mit vier, sechs, acht oder zehn Flaschenhalter übereinander angeordnet sind, wobei die Stockwerke jeweils um 90° gedreht zueinander angeordnet sind, um eine Nord-Süd und eine Ost-West Ausrichtung der Flaschenhalter zu ermöglichen. Durch die gedrehte Anordnung wird ein genügend großer Abstand zwischen den in dieselbe Richtung (z.B. Nord-Süd) angeordneten Stockwerken sichergestellt, um Flaschen zu lagern.

Es kann vorgesehen sein, dass bei einer Nord-Süd Ausrichtung der Flaschenhalter Zwischenstücke in der Ost-West Richtung angeordnet sind.

Es kann vorgesehen sein, dass bei einer Ost-West Ausrichtung der Flaschenhalter Zwischenstücke in der Nord-Süd Richtung angeordnet sind.

Es kann vorgesehen sein, dass zwischen dem Flaschenhalter-paar/-tripel/-quartett oder -quintett jeweils ein, zwei, drei oder vier Zwischenstücke derart angeordnet sind, dass das Stockwerk in der Mitte einen quadratischen Freiraum ausbildet.

Es kann vorgesehen sein, dass die Säule zweiteilig ausgebildet ist, und der untere Säulenteil in der Halterung der Fußplatte angeordnet ist und am oberen Säulenteil die Trageplatte für die Stockwerke angeordnet ist, wobei der untere und der obere Säulenteil über die Dreheinrichtung miteinander verbunden sind. Dadurch kann der untere Säulenteil fest in der Halterung der Fußplatte gehalten werden. Durch die Dreheinrichtung ist der obere Bereich des Lagergestells, d.h. die Stockwerke um eine Drehachse A drehbar gelagert, wobei die Drehachse parallel zur Säule ausgebildet ist.

Es kann vorgesehen sein, dass die Dreheinrichtung unterhalb der Trageplatte ausgebildet ist.

Es kann vorgesehen sein, dass die Dreheinrichtung als Kugellager ausgebildet ist.

Es kann vorgesehen sein, dass über den Stockwerken auf der Säule eine Ablage für Gläser angeordnet ist. Vorzugsweise wird die Ablage für die Gläser nicht von der Säule durchgriffen.

Im Folgenden wird die Erfindung anhand mehrerer Ausführungsbeispiele unter Zuhilfenahme der beiliegenden Zeichnung erläutert. Es zeigen:
**Fig.1**: Explosionsdarstellung des modularen Lagergestells **1;**
**Fig. 2**: eine Fußplatte **2** aus **Fig. 1** mit Laufrollen **23;**
**Fig. 3**: eine Fußplatte **2** aus **Fig. 1** mit Füßen **22;**
**Fig. 4****:** ein Flaschenhalter **41** aus **Fig. 1****;**
**Fig. 5**: ein Zwischenstück **42** aus **Fig. 1****;**
**Fig. 6****:** Draufsicht auf ein Stockwerk **4** aus vier Flaschenhaltern **41** und zwei Zwischenstücken **42;**
**Fig. 7****:** Draufsicht auf zwei Stockwerke **4** aus jeweils vier Flaschenhaltern **41** und zwei Zwischenstücken **42.**

**Fig. 1** zeigt eine Explosionsdarstellung des modularen Flaschenkarussells **1** mit einer Fußplatte **2,** einer Säule **3,** Stockwerken **4**, einer Lochscheibe **5** und einer Ablage **6.**

Die Fußplatte **2** weist eine Halterung **21** für die Säule **3** auf. Die Länge und Breite der Fußplatte **2** ist so bemessen, dass bei entsprechend vielen Stockwerken das Flaschenkarussell **1** auch ohne eine Befestigung an der Decke oder Wand stehen kann.

In dem in **Fig. 1** dargestellten Fall ist die Halterung **21** aus einem Metallrohr ausgebildet, in dem die Säule **3** eingesteckt werden kann. Am Boden der Halterung **21** ist ein Stift oder ein Deckel (in den Figuren nicht dargestellt) vorgesehen, welcher die Einstecktiefe der Säule **3** begrenzt. Es sind auch Ausführungen möglich, bei denen die Halterung **21** als Metallrohr auf der Fußplatte angeordnet, z.B. verschweißt ist und die Fußplatte die Einstecktiefe der Säule **3** begrenzt. In einer anderen Ausführung durchgreift die Halterung **21** die Fußplatte **3,** wobei an der Unterseite der Halteplatte zusätzlich sogenannte Knotenbleche zwischen Fußplatte **3** und Halterung **21** zur Stabilisierung ausgebildet sein können.

Wie in den **Fig. 2** und **Fig. 3** dargestellt, weist die Fußplatte **2** aus **Fig. 1** entweder Laufrollen **23** oder Füße **22** auf. Die Laufrollen **23** in **Fig. 2** sind so ausgebildet, dass das gesamte Flaschenkarussell **1** auf dem Boden oder Tisch verschoben werden kann. Die Laufrollen sind dabei noch zusätzlich um eine Achse parallel zur Säule drehbar gelagert, damit das Flaschenkarussell in alle Richtungen verschoben werden kann. Die Füße **22** in **Fig. 3** sind als flache Rechtecke ausgebildet, damit das Flaschenkarussell **1** auf einem Tisch abgestellt werden kann. Um den Tisch nicht zu beschädigen und auch einen rutschsicheren Stand zu gewährleisten, kann an der Unterseite der Füße **22** ein Bodenschutz aus Gummi oder Filz angeordnet sein. Es ist auch möglich, dass die Füße **22** aus einem rutschfesten Material bestehen.

Die Säule **3** setzt sich, wie in **Fig. 1** gezeigt, aus einem unteren Säulenabschnitt **33** und einem oberen Säulenabschnitt **34** zusammen. Der untere Säulenabschnitt **33** ist in der Halterung **21** gehalten. Der obere Säulenabschnitt **34** weist die mit der Säule fest verbundene Trageplatte **31,** die modularen Stockwerke **4** und falls vorhanden auch die Ablage **6** für Gläser auf.

Die beiden Säulenabschnitte sind über eine Dreheinrichtung **32** miteinander verbunden. Dadurch ist der obere Säulenabschnitt **34** unabhängig von der Fußplatte **2** um eine Drehachse A drehbar gelagert. Die Drehachse A ist parallel zur Säule **3** ausgebildet. Die Dreheinrichtung **32** ist im dargestellten Fall als Kugellager ausgebildet. Um die Stabilität zu erhöhen, können mehrere Kugellager mit Abstand zueinander als Dreheinrichtung **32** ausgebildet sein oder die Dreheinrichtung **32** als Kegelrollenlager ausgebildet sein.

Die modularen Stockwerke **4**, bestehend aus Flaschenhalter **41** und Zwischenstück **42** werden auf die Trageplatte **31** um die Säule **3** herum angeordnet. Flaschenhalter **41** und Zwischenstück **42** sind die Module, mit denen jedes Stockwerk **4** aufgebaut wird. Ein Stockwerk **4** setzt sich aus mehreren Flaschenhaltern **41** und Zwischenstücken **42** zusammen. In **Fig. 1** sind zwei Stockwerke **4** nur durch jeweils zwei Flaschenhalter **41** in Nord- und West-Richtung und je ein Zwischenstück **42** in West- und Nord-Richtung angedeutet. Ein Stockwerk **4** setzt sich aus der gleichen Anzahl Flaschenhalter **41** in Nord- und Süd-Richtung, bzw. West- und Ostrichtung zusammen, wie im Folgenden beschrieben wird.

Die Flaschenhalter **41** und die Zwischenstücke **42** werden in den **Fig. 4** und **Fig. 5** dargestellt. Wie die Flaschenhalter **41** und die Zwischenstücke **42** zueinander angeordnet sind, um ein Stockwerk **4** auszubilden wird in den **Fig. 6** und **Fig. 7** dargestellt.

**Fig. 4** zeigt einen Flaschenhalter **41**, welcher ein Teil eines Stockwerks **4** darstellt. Der Flaschenhalter **41** besteht aus einem annähernd quaderförmig ausgebildeten Gehäuse mit einem von oben gesehenen, rechteckigen Durchbruch **46.** Die Ablagefläche, d.h. das Fach **43** für die Flasche, wird gebildet aus einer Auflagefläche **47** und den Seitenrändern **48** (in **Fig. 4** fett) des Durchbruchs **46.** Die gebogene Auflagefläche **47** ist an einer oberen Gehäusefläche der einen Längsseite des Flaschenhalters **41** ausgebildet.

Die Flasche (in **Fig. 4** mit gestrichelten Linien schematisch dargestellt) kann auf der Ablagefläche derart angeordnet werden, dass der Flaschenkopf von der Säule **3** weg nach außen zeigt und der Flaschenkörper auf den Seitenrändern **48** und der Auflagefläche **47** aufliegt.

An der Längsseite des Flaschenhalters **41**, die in Richtung der Säule **3** ausgebildet ist, sind auf der Oberseite Zapfen **44** und auf der Unterseite Löcher (in den Figuren nicht dargestellt) ausgebildet.

**Fig. 5** zeigt ein Zwischenstück **42**, welches ein Teil eines Stockwerks **4** dargestellt. Das Zwischenstück **42** ist quaderförmig ausgebildet und weist an der Oberseite Zapfen **44** und auf der Unterseite Löcher (in den Figuren nicht dargestellt) auf.

Die Löcher und Zapfen **44** der Flaschenhalter **41** und der Zwischenstücke **42** sind so ausgebildet, dass bei übereinander angeordneten Flaschenhaltern **41** und/oder Zwischenstücken **42** die Zapfen **44** in die Löcher der darüber angeordneten Flaschenhalter **41** und/oder Zwischenstücke **42** eingreifen können. Damit werden die übereinander angeordneten Stockwerke **4** stabilisiert.

In **Fig. 6** ist eine Draufsicht eines Stockwerks **4** mit vier Flaschenhaltern **41** dargestellt. Jeweils zwei Flaschenhalter **41** sind in Nord- und Süd-Richtung parallel zueinander angeordnet und bilden jeweils ein Flaschenhalterpaar. Zwischen den Flaschenhalterpaaren sind zwei Zwischenstücke **42** derart angeordnet, dass in der Mitte des Stockwerks **4** ein rechteckiger Freiraum **45** ausgebildet wird, in welchem im zusammengesetzten Zustand des Lagergestells **1** die Säule **3** angeordnet ist.

Es ist auch möglich, ein Stockwerk **4** mit sechs, acht oder zehn Flaschenhaltern **41** auszubilden. Dazu sind jeweils drei, vier oder fünf Flaschenhalter **41** jeweils zueinander parallel in Nord- und in Süd-Richtung angeordnet. Zwischen den Flaschenhaltern **41** sind entsprechend viele Zwischenstücke **42** (zwei, drei oder vier) angeordnet, um einen rechteckigen Freiraum **45** auszubilden.

In **Fig. 7** sind zwei Stockwerke **4** aus **Fig. 6** übereinander dargestellt. Das obere Stockwerk **4** ist in Nord-/Süd-Richtung angeordnet. Das untere Stockwerk **4** ist in West-/Ost-Richtung angeordnet. Dabei greifen die Zapfen **44** der Flaschenhalter **41** und der Zwischenstücke **42** des unteren Stockwerks **4** in die Löcher der Flaschenhalter **41** und der Zwischenstücke **42** des oberen Stockwerks **4** ein. Es sind Ausführungen möglich mit mehr als zwei Stockwerken übereinander, dabei ist zu beachten, dass das jeweils obere Stockwerk **4** um **90°** gedreht zum darunter liegenden Stockwerk **4** angeordnet ist. Damit wird ein genügend großer Abstand zwischen den in dieselbe Richtung (z.B. Nord-Süd) angeordneten Stockwerken sichergestellt, um Flaschen zu lagern.

Wie in **Fig. 1** weiter dargestellt, ist bei dem Lagergestell **1** eine Lochscheibe **5** ausgebildet. Die Lochscheibe **5** weist in der Mitte ein Loch für die Säule **3** auf und am Rand mehrere Löcher **51** für die Zapfen **44** der Flaschenhalter **41** und der Zwischenstücke **42.** Mehrere Lochscheiben **5** sind auf dem obersten Stockwerk **4** angeordnet und stabilisieren dadurch die darunterliegenden Stockwerke **4.**

Es sind auch Ausführungen des erfindungsgemäßen Lagergestells, bei denen zur Stabilisation der Stockwerke bereits zwischen den Stockwerken **4** jeweils eine Lochscheibe **5** angeordnet ist. Dabei durchgreifen die Zapfen **44** des unteren Stockwerks **4** die Lochscheibe **5** und greifen weiter in die Löcher des darüber angeordneten Stockwerks **4** ein.

### Bezugszeichenliste

- 1: Lagergestell
- 2: Fußplatte
- 3: Säule
- 4: Stockwerk
- 5: Lochscheibe
- 6: Ablage
- A: Drehachse
- 21: Halterung für Säule
- 22: Fuß
- 23: Laufrolle
- 31: Trageplatte
- 32: Dreheinrichtung
- 33: unterer Säulenabschnitt
- 34: oberer Säulenabschnitt
- 41: Flaschenhalter
- 42: Zwischenstück
- 43: Fach für Flasche
- 44: Zapfen
- 45: Freiraum
- 46: Durchbruch
- 47: Auflagefläche
- 48: Seitenrand
- 51: Loch für Zapfen

## Patentansprüche

1. Ein Lagergestell (1) für Flaschen, insbesondere Weinflaschen, wobei das Lagergestell (1) eine Fußplatte (2), eine Säule (3) und mindestens zwei modulare Stockwerke (4) für Flaschen aufweist,
- wobei die Fußplatte (2) eine Halterung (21) für die Säule aufweist, und
- wobei die Säule (3) in der Halterung der Fußplatte angeordnet ist, und die Säule eine Dreheinrichtung (32) und eine Trageplatte (31) für die Stockwerke (4) aufweist, und
- wobei die modularen Stockwerke (4) übereinander auf der Trageplatte (31) angeordnet sind und von der Säule (3) durchgriffen werden, und dass jedes modulare Stockwerk (4) aus mehreren Flaschenhaltern (41) und Zwischenstücken (42) gebildet ist, und
- wobei jeder Flaschenhalter (41) ein Fach (43) zum Lagern einer Flasche aufweist und an jedem Flaschenhalter (41) und jedem Zwischenstück (42) auf der Oberseite Zapfen (44) und auf der Unterseite Löcher ausgebildet sind,
- wobei mehrere Stockwerke (4) derart übereinander angeordnet sind, dass die Zapfen (44) jedes Flaschenhalters (41) oder Zwischenstücks (42) des unteren Stockwerks (4) in die Löcher des Flaschenhalters (41) oder Zwischenstücks (42) des darüber liegenden Stockwerks (4) eingreifen,
- wobei das Lagergestell (1) freistehend ausgebildet ist, und
- wobei mindestens eine Lochscheibe (5) auf mindestens einem der modularen Stockwerke (4) derart angeordnet ist, dass die Löcher (51) der Lochscheibe (5) von den Zapfen (44) des Flaschenhalters (41) und/oder Zwischenstücks (42) durchgriffen werden.

2. Das Lagergestell (1) nach Anspruch 1, wobei an der Fußplatte (2) Füße (22) oder Laufrollen (23) ausgebildet sind.

3. Das Lagergestell (1) nach Anspruch 1 oder 2, wobei die Flaschenhalter (41) und Zwischenstücke (42) jedes Stockwerks (4) derart zueinander angeordnet sind, dass die Anordnung in der Mitte einen quadratischen Freiraum (45) bildet.

4. Das Lagergestell (1) nach einem der vorangehenden Ansprüche, wobei mindestens eine Lochscheibe (5) auf dem obersten modularen Stockwerk (4) derart angeordnet ist, dass die Löcher (51) der Lochscheibe (5) von den Zapfen (44) des Flaschenhalters (41) und/oder Zwischenstücks (42) durchgriffen werden.

5. Das Lagergestell (1) nach einem der vorangehenden Ansprüche, wobei das modulare Stockwerk (4) vier, sechs, acht oder zehn Flaschenhalter (41) für Flaschen aufweist, wobei jeweils zwei, drei, vier oder fünf Flaschenhalter (41) parallel nebeneinander ausgebildet sind und sich ein Flaschenhalterpaar/-tripel/-quartett oder -quintett von der Säule (3) aus gesehen in Nordrichtung (N) und das zweite Flaschenhalter-paar/- tripel/-quartett oder -quintett in die Südrichtung (S) erstreckt.

6. Das Lagergestell (1) nach Anspruch 5, wobei mehrere modulare Stockwerke (4) mit vier, sechs, acht oder zehn Flaschenhalter (41) übereinander angeordnet sind, wobei die Stockwerke (4) jeweils um 90° gedreht zueinander angeordnet sind, um eine Nord-Süd und eine Ost-West Ausrichtung der Flaschenhalter (41) zu ermöglichen.

7. Das Lagergestell (1) nach Anspruch 6, wobei bei einer Nord-Süd Ausrichtung der Flaschenhalter (41) Zwischenstücke (42) in der Ost-West Richtung angeordnet sind.

8. Das Lagergestell (1) nach Anspruch 6, wobei bei einer Ost-West Ausrichtung der Flaschenhalter (41) Zwischenstücke (42) in der Nord-Süd Richtung angeordnet sind.

9. Das Lagergestell (1) nach einem der Ansprüche 5 bis 8, wobei zwischen dem Flaschenhalterpaar/-tripel/-quartett oder -quintett jeweils ein, zwei, drei oder vier Zwischenstücke (42) derart angeordnet sind, dass das Stockwerk (4) in der Mitte einen quadratischen Freiraum (45) ausbildet.

10. Das Lagergestell (1) nach einem der vorangehenden Ansprüche, wobei die Säule (3) zweiteilig ausgebildet ist, und der untere Säulenteil (33) in der Halterung (21) der Fußplatte (2) angeordnet ist und am oberen Säulenteil (34) die Trageplatte (31) für die Stockwerke (4) angeordnet ist, wobei der untere und der obere Säulenteil über die Dreheinrichtung (32) miteinander verbunden sind.

11. Das Lagergestell (1) nach einem der vorangehenden Ansprüche, wobei die Dreheinrichtung (32) als Kugellager ausgebildet ist.

12. Das Lagergestell (1) nach einem der vorangehenden Ansprüche, wobei die Dreheinrichtung (32) unterhalb der Trageplatte (31) ausgebildet ist.

13. Das Lagergestell (1) nach einem der vorangehenden Ansprüche, wobei über den Stockwerken (4) auf der Säule (3) eine Ablage (6) für Gläser angeordnet ist.

## Claims

1. A storage rack (1) for bottles, in particular wine bottles, the storage rack (1) comprising a base plate (2), a column (3) and at least two modular floors (4) for bottles,
- wherein the base plate (2) comprises a support (21) for the column, and
- wherein the column (3) is arranged in the support of the base plate, and the column comprises a rotating device (32) and a support plate (31) for the floors (4), and
- wherein the modular floors (4) are arranged one above the other on the support plate (31) and are traversed by the column (3), and in that each modular floor (4) is formed of a plurality of bottle holders (41) and intermediate pieces (42), and
- wherein each bottle holder (41) has a compartment (43) for storing a bottle, and on each - bottle holder (41) and each intermediate piece (42) pins (44) are formed on the upper side and holes are formed on the lower side,
- wherein several floors (4) are arranged one above the other in such a way that the pins (44) of each bottle holder (41) or intermediate piece (42) of the lower floor (4) engage in the holes of the bottle holder (41) or intermediate piece (42) of the floor (4) above,
- wherein the storage rack (1) is formed free-standing, and
- wherein at least one perforated plate (5) is arranged on at least one of the modular floors (4) in such a way that the holes (51) of the perforated plate (5) are penetrated by the pins (44) of the bottle holder (41) and/or intermediate piece (42).

2. The storage rack (1) according to claim 1, wherein feet (22) or rollers (23) are formed on the base plate (2).

3. The storage rack (1) according to claim 1 or 2, wherein the bottle holders (41) and intermediate pieces (42) of each floor (4) are arranged relative to each other in such a way that the arrangement forms a square free space (45) in the centre.

4. The storage rack (1) according to any one of the preceding claims, wherein at least one perforated plate (5) is arranged on the uppermost modular floor (4) in such a way that the holes (51) of the perforated plate (5) are penetrated by the pins (44) of the bottle holder (41) and/or intermediate piece (42).

5. The storage rack (1) according to any one of the preceding claims, wherein the modular floor (4) comprises four, six, eight or ten bottle holders (41) for bottles, wherein two, three, four or five bottle holders (41) are formed in parallel side by side, respectively, and one bottle holder pair/triplet/quartet or quintet extends in the north direction (N) and the second bottle holder pair/triplet/quartet or quintet extends in the south direction (S) as seen from the column (3).

6. The storage rack (1) according to claim 5, wherein a plurality of modular floors (4) with four, six, eight or ten bottle holders (41) are arranged one above the other, wherein the floors (4) are each arranged rotated by 90° relative to each other to enable a north-south and an east-west orientation of the bottle holders (41).

7. The storage rack (1) according to claim 6, wherein intermediate pieces (42) are arranged in the east-west direction when the bottle holders (41) are oriented north-south.

8. The storage rack (1) according to claim 6, wherein intermediate pieces (42) are arranged in the east-west direction when the bottle holders (41) are oriented north-south.

9. The storage rack (1) according to any one of claims 5 to 8, wherein one, two, three or four intermediate pieces (42) are arranged between each bottle holder pair/triplet/quartet or quintet in such a way that the floor (4) forms a square free space (45) in the middle.

10. The storage rack (1) according to one of the preceding claims, wherein the column (3) is formed in two parts, and the lower column part (33) is arranged in the support (21) of the base plate (2) and the support plate (31) for the floors (4) is arranged on the upper column part (34), wherein the lower and the upper column parts are connected to each other via the rotating device (32).

11. The storage rack (1) according to one of the preceding claims, wherein the rotating device (32) is designed as a ball bearing.

12. The storage rack (1) according to any one of the preceding claims, wherein the rotating device (32) is formed below the support plate (31).

13. The storage rack (1) according to any one of the preceding claims, wherein a shelf (6) for glasses is arranged above the floors (4) on the column (3).

## Revendications

1. Un casier de stockage (1) pour des bouteilles, en particulier des bouteilles de vin, le casier de stockage (1) comprenant une plaque de base (2), une colonne (3) et au moins deux étages modulaires (4) pour les bouteilles,
- dans lequel la plaque de base (2) comporte un support (21) pour la colonne, et
- dans lequel la colonne (3) est placée dans le support de la plaque de base, et la colonne comprend un dispositif de rotation (32) et une plaque de support (31) pour les étages (4), et
- dans lequel les étages modulaires (4) sont disposés les uns au-dessus des autres sur la plaque de support (31) et sont traversés par la colonne (3), et chaque étage modulaire (4) est formé de plusieurs porte-bouteilles (41) et pièces intermédiaires (42), et
- dans lequel chaque porte-bouteille (41) comprend un compartiment (43) pour stocker une bouteille, et chaque porte-bouteille (41) et chaque pièce intermédiaire (42) est pourvu de tenons (44) sur le côté supérieur et de trous sur le côté inférieur
- dans lequel plusieurs étages (4) sont disposés les uns au-dessus des autres de telle sorte que les tenons (44) de chaque porte-bouteille (41) ou pièce intermédiaire (42) de l'étage inférieur (4) s'engagent dans les trous du porte-bouteille (41) ou de la pièce intermédiaire (42) de l'étage (4) situé au-dessus,
- dans lequel le casier de stockage (1) est conçu de manière indépendante, et
- dans lequel au moins un disque perforé (5) est disposé sur au moins l'un des étages modulaires (4) de telle sorte que les trous (51) du disque perforé (5) sont traversés par les tenons (44) du porte-bouteilles (41) et/ou de la pièce intermédiaire (42).

2. Le casier de stockage (1) selon la revendication 1, dans lequel des pieds (22) ou des roulettes (23) sont formés sur la plaque de base (2).

3. Le casier de stockage (1) selon l'une des revendications 1 ou 2, dans lequel les porte-bouteilles (41) et les pièces intermédiaires (42) de chaque étage (4) sont disposés les uns par rapport aux autres de telle sorte que l'ensemble forme au centre un espace libre carré (45).

4. Le casier de stockage (1) selon l'une des revendications précédentes, dans lequel au moins un disque perforé (5) est disposé sur l'étage modulaire supérieur (4) de telle sorte que les trous (51) du disque perforé (5) sont traversés par les tenons (44) du porte-bouteilles (41) et/ou de la pièce intermédiaire (42).

5. Le casier de stockage (1) selon l'une des revendications précédentes, dans lequel l'étage modulaire (4) comprend quatre, six, huit ou dix porte-bouteilles (41) pour des bouteilles, dans lequel deux, trois, quatre ou cinq porte-bouteilles (41) sont respectivement formés parallèlement les uns à côté des autres et un/une paire/triplet/quatuor ou quintette de porte-bouteilles s'étend dans la direction nord (N) et la deuxième paire/triplet/quatuor ou quintette de porte-bouteilles s'étend dans la direction sud (S), vus depuis la colonne (3).

6. Le casier de stockage (1) selon la revendication 5, dans lequel plusieurs étages modulaires (4) comprenant quatre, six, huit ou dix porte-bouteilles (41) sont disposés les uns au-dessus des autres, les étages (4) étant chacun tournés de 90° les uns par rapport aux autres afin de permettre une orientation nord-sud et est-ouest des porte-bouteilles (41).

7. Le casier de stockage (1) selon la revendication 6, dans lequel, lorsque les porte-bouteilles (41) sont orientés nord-sud, des pièces intermédiaires (42) sont disposées dans la direction est-ouest.

8. Le casier de stockage (1) selon la revendication 6, dans lequel, lorsque les porte-bouteilles (41) sont orientés est-ouest, des pièces intermédiaires (42) sont disposées dans la direction nord-sud.

9. Le casier de stockage (1) selon l'une des revendications 5 à 8, dans lequel une, deux, trois ou quatre pièces intermédiaires (42) sont disposées entre la paire/le trio/le quatuor ou le quintette de porte-bouteilles, de sorte que l'étage (4) forme au centre un espace libre carré (45).

10. Le casier de stockage (1) selon l'une des revendications précédentes, dans lequel la colonne (3) est réalisée en deux parties, et la partie inférieure de la colonne (33) est disposée dans le support (21) de la plaque de base (2) et la plaque de support (31) pour les étages (4) est disposée sur la partie supérieure de la colonne (34), les parties inférieure et supérieure de la colonne étant reliées entre elles par le dispositif de rotation (32).

11. Le casier de stockage (1) selon l'une des revendications précédentes, dans lequel le dispositif de rotation (32) est conçu comme un roulement à billes.

12. Le casier de stockage (1) selon l'une des revendications précédentes, dans lequel le dispositif de rotation (32) est formé en dessous de la plaque de support (31).

13. Le casier de stockage (1) selon l'une des revendications précédentes, dans lequel une tablette (6) pour des verres est disposée au-dessus des étages (4) sur la colonne (3).
